# EUROPÄISCHE PATENTSCHRIFT

(11) **EP 0 486 065 B1**
(45) Veröffentlichungstag und Bekanntmachung des Hinweises auf die Patenterteilung: **12.07.1995**
(21) Anmeldenummer: 91119567.5
(22) Anmeldetag: 15.11.1991
(51) Int. Cl.: D21H 21/42, D21H 23/24

(54) **Wertpapier und Verfahren zu seiner Herstellung**
Security paper and process for making the same
Papier fiduciaire et son procédé de fabrication

(30) Priorität: 16.11.1990 DE 4036637
(43) Veröffentlichungstag der Anmeldung: 20.05.1992
(73) Patentinhaber: GAO Gesellschaft für Automation und Organisation mbH, 81307 München (DE)
(72) Erfinder: Kaule, Wittich, Dr., W-8089 Emmering (DE); Böhm, Michael, W-8011 Heimstetten (DE)
(74) Vertreter: Klunker . Schmitt-Nilson . Hirsch

(56) Entgegenhaltungen:
- EP-A- 0 229 645
- EP-A- 0 400 902
- GB-A- 2 103 669
- US-A- 4 547 002
- J.P. Casey "Pulp and Paper; Chemistry and Chemical Technology" dritte Auflage, Band III, 1980, John Wiley & Sons, New York, Seiten 1667-1675.

## Beschreibung

Die Erfindung betrifft ein Wertpapier mit eingelagertem Sicherheitselement, vorzugsweise optisch variablem Element in Form von auf der Papieroberfläche aufgebrachten Hologramm-, Beugungs- oder Interferenzstrukturen. Die Erfindung betrifft weiterhin Verfahren zur Herstellung eines solchen Wertpapiers.

Zum Schutz gegen Nachahmungen mit Farbkopierern werden Wertpapiere zunehmend mit optisch variablen Sicherheitselementen, insbesondere Hologrammen, ausgestattet. Der Fälschungsschutz beruht auf der ungenügenden Wiedergabe der optischen Eigenschaften solcher Elemente durch die Farbkopierer.

Zur Aufbringung der optisch variablen Elemente auf das Wertpapier sind verschiedene Verfahren bekannt, sie lassen sich üblicherweise in drei Kategorien Kleben, Transferdruck und Prägen einteilen.

Beim Kleben werden Haftetiketten, die sich beispielsweise zunächst vorgestanzt auf Silikonpapier befinden, auf das Papiersubstrat übertragen. Die Haftetiketten weisen zumindest einen Schichtaufbau auf, der sich aus einer Haftklebeschicht, einer selbsttragenden Folie einer optisch aktiven Schicht (beispielsweise mit Beugungsgitter) und einer darüberliegenden Schutzschicht zusammensetzt. Die Dicke eines Haftetiketts liegt typischerweise in der Größe von 50 Mikrometer, wobei der wesentliche Anteil der Dicke auf die Trägerfolie entfällt.

Beim Transferdruck, auch Heißprägen genannt, wird das optisch variable Element auf einem Transferband vorgefertigt und in einem nachfolgenden Arbeitsschritt auf das Substrat übertragen. Der auf das Papier übertragene Aufbau besitzt typischerweise eine Dicke im Bereich von wenigen Mikrometern. Im Falle von Hologrammen besteht der übliche Schichtaufbau des Elements aus einer Heißklebeschicht, aus einer Lackschicht mit Prägung, einer Aluminium-Aufdampfschicht und einer transparenten abdeckenden Schutzschicht. Dieser Schichtaufbau befindet sich zunächst auf der Transferfolie, wobei er mit einer Releaseschicht (z. B. einer Wachsschicht) auf der Folie befestigt ist. Zum Transfer wird das Band mit der Heißklebeschicht auf das Substrat aufgelegt, durch Anpressen eines geheizten Stempels wird die Heißklebeschicht aktiviert, so daß sich das Element mit dem Substrat verbindet. Gleichzeitig schmilzt die Trennschicht, wodurch sich das Hologramm vom Transferband löst. Das Transferprinzip ist heute das am häufigsten angewandte Verfahren und wird insbesondere auch üblicherweise zum Aufbringen von Hologrammen auf Kunststoff-Kreditkarten verwendet.

Das Prägeverfahren eignet sich vor allem für Beugungselemente, wie Hologramme und optische Gitter. Hierbei wird auf ein Substrat eine Schicht aus einem aushärtbaren Lack aufgetragen, der vorzugsweise mit einer extrem dünnen und reflektierenden Metalloberfläche versehen ist. Mit einem Prägestempel wird in die Lackschicht die beugungsoptische Reliefstruktur eingeprägt, nach dem Aushärten des Lacks wird die Struktur mit einem Schutzlack abgedeckt. Das fertige Element weist einen Schichtaufbau auf, der aus den aufeinanderfolgenden Schichten von Lack mit Metallschicht und Reliefstruktur sowie der Schutzlackschicht besteht.

Jedes der bekannten Verfahren und die damit hergestellten Produkte haben ihre speziellen Vor- und Nachteile. Klebeetiketten beispielsweise sind technisch einfach herstellbar und problemlos auf die vorgesehenen Substrate übertragbar. Extrem nachteilig für eine Anwendung auf dem Wertpapiersektor ist bei Klebeetiketten allerdings die Möglichkeit, die Elemente als Ganzes vom Substrat zu lösen und auf gefälschte Produkte zu übertragen. Aus diesem Grund werden für Wertpapieranwendungen die Transfer- und Prägeelemente bevorzugt.

Die Transfer- und Prägeelemente genügen weitgehend dem auf dem Wertpapiersektor geforderten Bedürfnissen an Fälschungssicherheit, jedoch stellen sich bei der Fertigung von Wertpapieren mit diesen Elementen eine Reihe von fertigungstechnischen Problemen.

Es ist zu berücksichtigen, daß Wertpapiere üblicherweise ein sicherheitstechnisch hochwertiges Druckbild besitzen, diese Druckbilder werden in den meisten Fällen mit Hilfe von Stahltiefdruckverfahren aufgebracht. Stahltiefdruck und verwandte Verfahren erfordern, damit sich die Druckfarben gut mit dem Substrat verbinden, eine relativ hohe Oberflächenrauhigkeit des Substrats. Rauhe Oberflächen sind jedoch für die Aufbringung der wenig stabilen optisch variablen Elemente denkbar ungeeignet. Die empfindlichen Hologrammstrukturen werden nämlich durch rauhe Oberflächenstrukturen in ihrer Qualität sehr negativ beeinflußt.

Weiterhin ist zu beachten, daß das Wertpapier beim Stahltiefdruck auf seiner ganzen Fläche einer sehr hohen Druckbelastung ausgesetzt wird. Eventuell vor dem Druck aufgebrachte optische Elemente werden hierdurch gewöhnlich in ihrer optischen Wirkung herabgesetzt und können durch die sich vom Papieruntergrund durchprägende Papierrauhigkeit sogar beschädigt oder völlig zerstört werden.

Bei der Herstellung von Wertpapieren mit optisch variablen Elementen stattet man aufgrund dieser Problematik das Wertpapier entweder zuerst mit dem Druckbild aus und bringt das Hologramm in einem der darauffolgenden Arbeitsschritte auf oder man zerlegt die Aufbringung der Elemente in Einzelschritte, wobei die durch das Stahltiefdruckverfahren nicht gefährdete Maßnahmen vor dem Bedrucken und die anderen erst nach dem Druckvorgang vorgesehen wurden. Bei einer solchen Vorgehensweise nahm man bisher bewußt in Kauf, daß durch die direkte Verkopplung mit dem Druckvorgang einerseits keine auftragsneutrale Vorfertigung von unbedruckten Wertpapieren mit optisch variablen Elementen möglich war (keine Produktion auf Halde) und man andererseits für die Aufbringung der optisch variablen Elemente pro Drucklinie spezielle dafür geeignete Maschinen (Transfermaschinen etc.) benötigt. Die pro Drucklinie benötigten Spezialmaschinen erhöhen nicht nur die Kosten und den Raumbedarf für den Maschinenpark, sondern bilden aufgrund der abweichenden Produktionskapazität am Ende der Drucklinie jeweils einen Engpaß, der nur mit erhöhtem zusätzlichen Maschinenaufwand ausgeglichen werden kann.

Aus der EP-A-0 338 378 ist ein derartiges System zur Fertigung von Papierprodukten bekannt, die sowohl ein Druckbild wie ein optisches Beugungselement aufweisen. In einem kontinuierlichen Prozeß wird das Papier zunächst in bekannten Druckwerken bedruckt. Anschließend wird analog zum beschriebenen Prägeverfahren in einem Arbeitsgang ein strahlungshärtbarer Lack aufgetragen und mit einer Beugungsstruktur versehen. In nachfolgenden Arbeitsgängen wird die Beugungsstruktur mit einer reflektierenden Metallschicht bedampft und mit einem Schutzlack versehen.

In anderen bekannten Systemen wird der Arbeitsgang der Hologrammaufbringung zweigeteilt. Im Anschluß an die Papierherstellung wird dabei in einem ersten Teilschritt der Lack auf die Papieroberfläche aufgetragen. Nach dem Bedrucken des Papiers wird im nächsten Teilschritt das optische Gitter eingeprägt.

In der US-A-4,420,515 ist eine Variante dieses zweiteiligen Verfahrens beschrieben. Auf ein Kunststoff-Transferband mit einer präparierten Oberfläche wird zunächst eine Metallschicht und eine darüberliegende Klebeschicht aufgebracht, diese beiden Schichten bilden den Unterbau des zukünftigen Sicherheitselements. Im ersten Teilschritt werden die beiden Schichten auf das Substrat laminiert, wobei unter der Wärme- und Druckeinwirkung beim Laminiervorgang der Unterbau des Elements die Oberflächenqualität des Transferbands annimmt. Im zweiten Teilschritt werden ein Druckbild und eine optisch wirkende Reliefstruktur auf das Substrat aufgebracht.

Die erzwungene Reihenfolge von Bedrucken und Aufbringen der optisch wirksamen Schichten bzw. das Aufbringen der optisch wirksamen Strukturen führt, wie bereits angedeutet, zu einer Reihe von schwerwiegenden Nachteilen.

Ein weiterer Nachteil der bekannten Verfahren ist ihre schwierige Eingliederung in den Organisationsablauf von Wertpapierdruckereien. Aus sicherheitstechnischen Gründen ist es bei der Wertpapierherstellung praktisch unumgänglich, daß der Druckvorgang, insbesondere das Drucken der Seriennummer, den letzten Verarbeitungsvorgang vor der Auslieferung der Wertpapiere darstellt. In Wertpapierdruckereien ist es deshalb feste Gepflogenheit, Papier mit den zugehörigen Sicherheitsmerkmalen wie Wasserzeichen, Sicherheitsfaden und eventuellen optischen Elementen vorzufertigen und anschließend zu bedrucken.

Die Beibehaltung dieser Fertigungsfolge ist dabei bei den bekannten Verfahren ebenfalls nicht möglich.

Aus der GB-A-2103 669 ist darüber hinaus ein Sicherheitspapier bekannt, in welches Sicherheitselemente eingebracht werden. Hierzu werden die auf einem Trägerband befindlichen Elemente während des Herstellungsprozesses des Sicherheitspapiers zusammen mit dem Trägerband in die entstehende Papiermasse eingebracht. Das wasserlösliche oder poröse Trägerband wird bei diesem Verfahren zusammen mit dem Sicherheitselement in das entstehende Papier eingelagert. Dieses Verfahren ist jedoch mit dem Nachteil behaftet, daß das nun im Papier liegende Trägerband im Bereich des Sicherheitselementes zu einer Verdickung des Sicherheitspapiers führt.

Der Erfindung liegt daher die Aufgabe zugrunde, ein Wertpapier mit einem Sicherheitselement, insbesondere einem optisch variablen Element und Verfahren zu dessen Herstellung anzugeben, bei dem ein nachträgliches Bedrucken des Wertpapieres, insbesondere im Stahltiefdruckverfahren möglich ist, ohne daß dadurch das optisch variable Element beschädigt wird und bei dem verhindert wird, daß in der unmittelbaren Umgebung des Sicherheitselementes eine Verdickung des Sicherheitspapiers auftritt.

Das Aufbringen der optisch variablen Elemente auf das Wertpapier soll derart in die Papierfertigung integriert werden, daß mit vergleichsweise schnell arbeitenden Rollen-Maschinen gearbeitet werden kann. Die Aufbringung der optisch variablen Elemente soll schließlich so in bestehende Fertigungsabläufe integriert werden, daß vorhandene Maschinen möglichst wenig geändert werden müssen.

Erfindungsgemäß wird diese Aufgabe durch die im Kennzeichen der Ansprüche 1, 5 und 11 genannten Merkmale gelöst. Vorteilhafte Weiterbildungen sind Gegenstand von Unteransprüchen.

Der Erfindung liegt die Erkenntnis zugrunde, daß optisch variable Elemente und Papier zwei Materialien mit höchst unterschiedlichen Eigenschaften sind und daß entsprechend der vorgesehenen Funktion auch verschiedene Anforderungen an die beiden Materialien gestellt werden. Papier, insbesondere Wertpapier,hat neben anderen Eigenschaften eine gewisse "Griffigkeit" aufzuweisen, weiter uß das Papier Druckfarben annehmen und binden können. Diese Eigenschaften erreicht man durch Wahl spezieller Papierarten, vorzugsweise Hadernpapier sowie durch Einstellung einer vorbestimmten Oberflächenrauhigkeit und -struktur. Optisch variable Elemente haben demgegenüber optische Eigenschaften mit möglichst hohem Wirkungsgrad aufzuweisen. Die physikalischen Gesetze erfordern hierfür aber in erster Linie Oberflächenstrukturen, die sich durch eine mehr glatte und ebene Oberfläche auszeichnen.

Beim Aufbringen der optischen Elemente auf Papier besteht daher stets die Gefahr, daß sich die Oberflächenrauhigkeit des Papiers in die zum Teil sehr empfindlichen Schichten des Flächenelements einprägen und diese somit beschädigen, beeinträchtigen oder gar zerstören. Im Regelfall ist deshalb ein Ausgleich zwischen den unterschiedlichen Oberflächenqualitäten notwendig, der eine derartige Beeinträchtigung verhindert.

Im Gegensatz zur bisherigen Vorgehensweise, bei welcher die optisch variablen Elemente immer erst nach der eigentlichen Herstellung auf das Wertpapier aufgeprägt, aufgeklebt oder übertragen wurden, gibt die Erfindung die Lehre, das optisch variable Element bereits während der Papierherstellung mit dem Wertpapier zu verbinden und zwar in dem Zustand, in dem das Wertpapier noch relativ feucht, weich und noch nicht gegautscht oder kalandriert ist. Im Gegensatz zum getrockneten und ausgehärteten Zustand des Papiers ist es in dieser Phase möglich, auch ein druckempfindliches optisch variables Element in die Papiermasse hineinzudrücken, ohne daß es dabei zu irgendwelchen Beschädigungen kommt. Der noch hohe Wassergehalt in dieser Phase der Herstellung wirkt druckausgleichend und ermöglicht eine gleichmäßige Einbettung des Elements in die Papiermasse.

Anders als beim nachträglichen Aufbringen der optisch variablen Elemente prägt die Oberflächenrauhigkeit des Papiers nicht die empfindlichen Schichten des Elements, sondern es kommt umgekehrt zu einer Anpassung der noch nachgiebigen Papierfasern an die glatte Unterfläche der optisch variablen Elemente, die auf ihrer anderen Seite durch die glatten Oberflächen der Kalanderwalzen gestützt werden.

Im Ergebnis erreicht man dadurch eine Einbettung des optisch variablen Elements in die Papiersubstanz, wobei die Papieroberfläche mit der Oberfläche des optisch variablen Elements fluchtet. Ein nachträgliches Bedrucken auch in den Bereichen des optisch variablen Elements ist ohne weiteres möglich, da die auftretenden hohen Drücke nicht zu einer übermäßigen Belastung des in die Oberfläche des Wertpapiers eingelassenen optisch variablen Elements führen.

Besonders vorteilhaft für die Durchführung des erfindungsgemäßen Verfahrens ist es, wenn die optisch variablen Elemente in Bandform, ähnlich den bekannten Sicherheitsfäden, vorliegen. Anders als diese Sicherheitsfäden wird das Trägermaterial mit der optisch aktiven Struktur auf die gebildete Papierschicht aufgelegt, nachdem die Blattbildung abgeschlossen oder nahezu abgeschlossen ist. In diesem Sinne wird das Band entweder außerhalb der Pulpe an das Rundsieb herangeführt, nachdem sich die Papierschicht vollständig gebildet hat, d. h. es wird nach Verlassen des Rundsiebs auf die Papierfaserschicht aufgelegt oder das Band wird mittels Düsen in der Pulpe an das Rundsieb herangeführt, nachdem z. B. 90 % der endgültigen Papierdicke vorliegen, so daß die Materialdicke von Element plus Papier etwa der Papierdicke in den nebenliegenden Bereichen entspricht. Die daran anschließenden Verfahrensschritte, wie z. B. das Kalandrieren, Leimen, Trocknen etc., entsprechen dem üblichen Vorgehen. Durch sie wird das Trägerband fest in dem Wertpapier verankert. Vorzugsweise ist die papierseitige Schicht des Trägerbands mit einer Kleberschicht zu versehen, die beim Trocknen des Papiers aushärtet. Je nach Ausführungsform, d. h. Bandbreite, Steifigkeit, Aufbringzeitpunkt etc., wählt der Fachmann aus der im Handel verfügbaren Palette von Klebstoffen den jeweils geeigneten aus. Besonders geeignet erscheinen dabei sowohl Haftkleber, als auch wasserlösliche Kleber oder auch Heißschmelzkleber. Gegebenenfalls ist es auch möglich, die Kleber-Aushärtung durch eine entsprechende UV- oder Infrarotbestrahlung zu unterstützen.

Für den Fall, daß kein endloses Trägerband eingesetzt werden soll, können auch einzelne optisch variable Elemente in Form von Haftetiketten vorgesehen sein. Diese Haftetiketten werden vorzugsweise an einem endlosen Transferband befestigt, das später, d. h. nach Verankerung der Etiketten, in der Papiermasse wieder abgezogen wird.

Da sich die Hologramm-Aufbringung noch im Rollenstadium des Papiers durchführen läßt, sind hohe Verarbeitungsgeschwindigkeiten möglich.

Aus der Unabhängigkeit von Druckprozeß und Hologramm-Aufbringung ergibt sich als weiterer Vorteil, daß der in den Wertpapierdruckereien übliche Verfahrensablauf eingehalten werden kann. So kann das Papier mit all seinen Sicherheitselementen wie Wasserzeichen, Sicherheitsfaden, optisch variablem Element usw. vorgefertigt und soweit nötig auch gelagert werden. Der besonders sicherheitskritische Druckvorgang stellt wie üblich den letzten Verfahrensschritt dar.

Die Verfahren zur Herstellung des Wertpapiers gemäß Anspruch 1 sind natürlich nicht auf Wertpapiere beschränkt, die empfindliche optisch variable Elemente aufweisen. Auch andere Sicherheitselemente, wie z. B. Sicherheitsfäden mit Mikro- oder Negativdruck, können auf die beschriebene Weise in Wertpapiere eingebracht werden. Da derartige Sicherheitselemente aufgrund ihrer, im Vergleich zu optisch variablen Elementen, hohen Widerstandsfähigkeit geringere Anforderungen an das Papiermaterial und die Behandlung stellen, können sie an beliebigen Punkten während der Papierherstellung zugeführt werden. Es kann z. B. bereits nach 85 % Papieranlagerung an das Rundsieb herangeführt werden, so daß das Element gut geschützt in den restlichen 15 % eingebettet ist, die es am Ende der Papierherstellung umgeben oder auch erst kurz bevor die endgültige Papierdicke vorliegt.

Nachfolgend sind Ausführungsformen der Erfindung anhand der beigefügten Zeichnung beispielsweise beschrieben. Darin zeigen:
- Fig. 1: einen Querschnitt durch ein Wertpapier mit eingelassenem Hologrammelement und
- Fig. 2 - 9: schematische Darstellungen einer Rundsiebpapiermaschine zur erfindungsgemäßen Aufbringung der optisch variablen Elemente.

Fig. 1 zeigt einen Ausschnitt aus einem Wertpapier 10 mit einem eingelagerten Sicherheitselement, vorzugsweise einem optisch variablen Element 12. Das optisch variable Element ist in Form eines Streifens fugenlos in die Papiermasse eingebettet, wobei seine Oberfläche mit der Papieroberfläche fluchtet. Die Oberfläche des optisch variablen Elements, das vorzugsweise eine Hologrammstruktur 14 aufweist, ist von außen ganzflächig sichtbar, so daß die optischen Effekte gut überprüfbar sind, was bei den bekannten "Fenstersicherheitsfäden" nicht immer der Fall ist, da dort die winzigen Flächen, die das Fadenmaterial sichtbar machen, optisch nicht sehr wirksam sind.

Das optisch variable Element liegt als dünnes selbsttragendes Folienband 16 vor. Das Band 16 wird, wie in Fig. 2 angedeutet, der Papiermaschine so zugeführt, daß es auf der bereits gebildeten Papierfaserschicht 26 aufliegt. Dabei wird das Band 16 zwischen dem Abnahmefilz 22 und die das Rundsieb 18 verlassende Papierfaserschicht 26 eingeführt. Das Band 16 wird von einer Vorratsrolle 17 abgezogen.

Die Bildung der Papierschicht erfolgt auf dem Rundsieb 18 in bekannter Art und Weise, indem Flüssigkeit aus der Pulpe 24 durch das Innere 20 des Rundsiebs 18 abgezogen wird, wobei sich die Papierfasern auf dem Rundsieb ablagern.

Durch die Einführung des Bandes 16 zwischen Filz 22 und Papierschicht 26 wird eine besonders gute Führung und genaue Plazierung des Bandes 16 möglich. Das Trägerband mit den optisch variablen Elementen kann aber auch, wie in Fig. 3 gezeigt, auf der anderen Seite der Papierschicht 26 aufgelegt werden, also beispielsweise in den Spalt zwischen den Rollen 25 und der Papierschicht 26 eingeführt werden.

Eine weitere mögliche Variante der Fadeneinbringung zeigt Fig. 4, insbesondere für schmale Fäden. In diesem Fall wird das das optisch variable Element tragende Band 16 bereits vor der Papierherstellung an das Rundsieb angelegt. Diese Möglichkeit eignet sich besonders gut für Fäden, deren Breite im Bereich der Papierfaserlänge oder darunter liegt, da sich zwar auf dem Faden selbst keine Fasern ablagern, aber diejenigen, die sich in der direkten Umgebung des Fadens am Sieb ablagern, den Faden überlappen, so daß sich auf diese Weise beim Verlassen der Pulpe dennoch eine Papierunterlage im Bereich des Fadens gebildet hat.

In einer bevorzugten Ausführungsform wird die der Papierbahn zugewandte Seite des Bandes 16 mit einer Kleberschicht versehen, wodurch eine stärkere Fixierung des Bandes auf der Papieroberläche erreicht wird. Die Kleberschicht kann sowohl als wasserlöslicher Naßkleber als auch als Heißschmelzkleber ausgeführt sein. Beim Trocknen der Papierbahn wird der Kleber aktiviert und/oder ausgehärtet. Das Element wird damit fest im Papier verankert.

Die Zuführung des Sicherheitselements wird hier aus Gründen der Anschaulichkeit an einer Maschine mit nur einem Rundsieb beschrieben. Es stellt jedoch kein Problem dar, dieses Verfahren auf eine Maschine mit zweilagiger Produktion zu übertragen. In diesem Fall wird der Faden dem Sieb zugeführt, das den Hauptanteil der Papierdicke produziert.

Die Fig. 5 bis 9 zeigen verschiedene Möglichkeiten, wie das Trägerband 16 innerhalb der Pulpe 24 an das Rundsieb 18 herangeführt werden kann, nachdem z. B. 90 % der endgültigen Papierdicke vorliegen.

Der Hologrammfaden 16 wird dabei, wie aus Fig. 5 ersichtlich, mit einer Düse 30, ähnlich wie ein üblicher Sicherheitsfaden, auf das Papier 26 aufgebracht, wobei die Düse 30 so weit in die Pulpe 24 eintaucht, daß eine Stelle erreicht wird, wo genügend Papier gebildet ist. Vor dem Band 16 lagert sich kein Papier mehr ab, wenn das Band 16 genügend breit ist oder wenn das Papier im wesentlichen die endgültige Dicke erreicht hat, da der Faden in seinem Auflagebereich die Wasserdurchlässigkeit von Papier und Sieb unterbindet. Auch bei diesem Verfahren kann der Hologrammfaden 16 z. B. mit einem Heißkleber beschichtet sein. In der heißen Trockenpartie der Papiermaschine wird er dann fest mit dem Papier verbunden. Nachteilig ist, daß der Klebstoff (wie z. B. Heißkleber) bei der Einbringung zunächst nur minimale Klebkraft haben darf, da sonst das Band 16 in der Einbringdüse 30 festkleben würde. Das Band 16 wird zunächst nur mit der "Eigenklebekraft" des feuchten Papiers 26, d. h. per Adhäsion, festgehalten. Für breitere, dickere und steifere Trägermaterialien sind deshalb die im folgenden beschriebenen Verfahren besser geeignet.

In Fig. 6 ist ein Verfahren dargestellt, welches das Auflegen eines Hologrammfadens 16 ermöglicht, die mit einem starken Haftkleber beschichtet und, wie in solchen Fällen üblich, mit einem die beschichtete Seite schützenden Silikonpapier 35 versehen ist. Dieses Doppelband aus Hologramm-Trägerband 16 und Silikonpapier 35 wird, wie bisher, von einer Vorratsrolle 17 abgezogen und über Umlenkrollen an das Rundsieb 18 herangeführt. An der gleichen Stelle befindet sich die Abziehvorrichtung 32 für das Silikonpapier 35, die im wesentlichen aus einer Umlenkrolle besteht, die das abgezogene Silikonpapier einer Speicherrolle 31 zuführt.

Bei der Verwendung von schwächeren Haftklebern, ähnlich wie Tesafilm, genügt es, die mit Klebstoff beschichtete Seite des Bandes 16 während der Zuführung zum Rundsieb 18 abzudecken, so daß sich in diesem Fall nur der Hologrammfaden 16 auf der Spenderrolle 17 befindet. Fig. 7 zeigt ein derartiges Verfahren, bei dem als schützende Abdeckung ein in sich geschlossenes silikonbeschichtetes Trägerband 40 benutzt wird. Dieses Band durchläuft eine durch die Umlenkrollen 41 bis 43 definierte Strecke, wobei es im Bereich zwischen den Umlenkrollen 44 und 41 die klebende Oberseite des Hologrammbandes 16 abdeckt. Auf diese Weise wird verhindert, daß sich Papierfasern oder andere in der Pulpe enthaltene Substanzen auf der Klebstoffbeschichtung absetzen und dadurch die Haftung auf dem nassen Blattmaterial beeinträchtigen.

Die in den Fig. 6 und 7 dargestellten Verfahren können, wie in Fig. 8 gezeigt, kombiniert werden, um das Einfädeln eines haftkleberbeschichteten Hologrammbandes 16 mit Silikonpapier 35 zu erleichtern. Hier wird das Silikonpapier 35 direkt nach der Spenderrolle 17 über die Umlenkrolle 33 von dem Band 16 abgezogen und einer Speicherrolle 34 zugeführt. Die nun freiliegende Klebstoffbeschichtung des Bandes 16 wird während des weiteren Transports zu der nassen Papierbahn durch eine umlaufende silikonbeschichtete Folie 40 geschützt, ganz analog zum oben beschriebenen Verfahren.

Eine weitere Alternative zu den bisher genannten Verfahren zum Einbringen von haftkleberbeschichteten Hologrammbändern bietet das in Fig. 9 gezeigte Vorgehen. Die Hologrammband 16 wird in diesem Fall unmittelbar vor der Einbringung in die Papiermaschine mit Klebstoff 50 beschichtet und nach dem bekannten Verfahren mit Hilfe eines umlaufenden Silikonbandes 40 zum Rundsieb transportiert.

Hinsichtlich der verwendbaren Klebstoffe ist zu bemerken, daß neben Heiß- und Haftklebern auch andere Klebstoffe, wie z. B. Mehrkomponentenkleber, oder Klebstoffe, die in Wasser aktiviert werden, verwendet werden können. Vorteilhaft ist auch die Verwendung von Klebstoffmischungen, bei denen die Bänder zunächst angeheftet und bei späteren Produktionsschritten (z. B. beim Trocknen und Kalandrieren unter Wärmeeinfluß) fest mit dem Papier verbunden werden.

Nach dem Auflegen des Hologrammbandes auf die Papierschicht läuft dieses in üblicher Weise durch die weiteren Behandlungsstationen der Papiermaschine, beim Kalandrieren wird das Band in der in Fig. 1 gezeigten Art und Weise in die noch weiche Papierschicht eingedrückt, wobei sich die Papierfasern der glatten Oberfläche des Elements anpassen.

Für den Fall, daß nicht ein endloses Band aufgebracht wird, sondern einzelne Elemente, muß nach Verankerung der Elemente im Papier das Transferband wieder abgezogen werden. Dies erfolgt vorzugsweise nach dem Trocknen der Papierbahn, in jedem Fall aber vor der Leimungsstation. Die gleiche Vorgehensweise ist notwendig, wenn Endlosbänder im Transferverfahren aufgebracht werden sollen bzw. dünne Folien mit geringer Eigenstabilität auf der Papieroberfläche zu fixieren sind.

Nach der Qualitätsprüfung ist die Papierbahn fertig für den Druck, sie kann entweder auf einer Aufwickelvorrichtung aufgewickelt und gelagert oder direkt in eine Druckmaschine eingeführt werden.

Das erfindungsgemäße Verfahren ist nicht auf eine Rundsiebmaschine beschränkt. Bei einer Langsiebmaschine kann das Hologrammband entsprechend kurz vor oder kurz nach dem Verlassen der Papierfaserschicht vom Sieb in gleicher Weise zugeführt werden, wie dies im Zusammenhang mit einer Rundsiebmaschine erläutert wurde.

## Patentansprüche

1. Wertpapier mit einem eingelagerten Sicherheitselement, vorzugsweise optisch variablem Element in Form von auf der Papieroberfläche aufgebrachten Hologramm-, Beugungs- oder Interferenzstruktur, wobei das Sicherheitselement (12) unter der Oberflächenleimschicht in das Wertpapier (10) eingebettet ist und die Oberfläche eine durchgehende glatte, stufenlose Ebene bildet, dadurch **gekennzeichnet,** daß das Sicherheitselement als dünnes selbsttragendes Folienband (16) vorliegt.

2. Wertpapier nach Anspruch 1, dadurch **gekennzeichnet,** daß das Folienband eine Breite von einigen mm bis einigen cm aufweist.

3. Wertpapier nach einem der vorhergehenden Ansprüche, dadurch **gekennzeichnet,** daß das optisch variable Element ein Hologramm ist.

4. Wertpapier nach Anspruch 3, dadurch **gekennzeichnet,** daß das Hologramm eine Dicke von 10 bis 50 »m aufweist.

5. Verfahren zur Herstellung einer Papierbahn für Wertpapiere mit einem optisch variablen Element in Form eines auf die Oberfläche aufgebrachten Elementes mit einer Hologramm-, Beugungs- oder Interferenzstruktur nach einem oder mehreren der Ansprüche 1 bis 4, **gekennzeichnet** durch die folgenden Schritte:
a) Bereitstellung eines Transferbandes, auf dem das oder die optisch variable(n) Element(e) aufgebracht sind;
b) Zuführen des Transferbandes während der Herstellung des Papieres auf die noch nasse Papierbahn unmittelbar vor oder unmittelbar nach dem Abnehmen der Papierbahn vom Sieb der Papiermaschine;
c) Kalandrieren der Papierbahn zusammen mit dem auf der Oberfläche der Papierbahn aufliegenden Transferband in der Papiermaschine;
d) Trocknen und Aushärten der Papierbahn;
e) Abziehen des Transferbandes von der Papierbahn und Beleimen der Papierbahn zur Erzeugung einer durchgehend glatten Oberfläche.

6. Verfahren nach Anspruch 5, dadurch **gekennzeichnet,** daß die optisch variablen Elemente in Form von Etiketten auf dem Transferband vorliegen.

7. Verfahren nach Anspruch 5 oder 6, dadurch **gekennzeichnet,** daß die Etiketten papierseitig mit Klebstoff beschichtet sind.

8. Verfahren nach Anspruch 7, dadurch **gekennzeichnet,** daß der Klebstoff ein Heißschmelzkleber ist.

9. Verfahren nach einem oder mehreren der Ansprüche 5 bis 8, dadurch **gekennzeichnet,** daß das Transferband in einer Rundsiebmaschine zwischen die Filzbahn und die vom Rundsieb ablaufende Papierbahn eingeführt wird.

10. Verfahren nach einem oder mehreren der Ansprüche 5 bis 8, dadurch **gekennzeichnet,** daß das Transferband vor den Kalanderwalzen an die vom Naßfilz abgewandte Seite der Papierbahn aufgebracht wird.

11. Verfahren zur Herstellung einer Papierbahn für Wertpapiere mit einem optisch variablen Element, das eine Hologramm-, Beugungs- oder Interferenzstruktur aufweist nach einem oder mehreren der Ansprüche 1 bis 4, **gekennzeichnet** durch die folgenden Schritte:
a) Bereitstellung eines optisch variablen Elementes in Form eines dünnen selbsttragenden Folienbandes (16),
b) gegebenenfalls Beschichten des Folienbandes mit Klebstoff auf der der Papierbahn zugewandten Seite,
c) Zuführen des Folienbandes (16), auf die sich bildende Papierbahn,
d) Kalandrieren der Papierbahn zusammen mit dem auf der Oberfläche der Papierbahn aufliegenden dünnen selbsttragenden Folienband (16) in der Papiermaschine,
e) Trocknen, Aushärten und Beleimen der Papierbahn zur Erzeugung einer durchgehend glatten Oberfläche.

12. Verfahren nach Anspruch 11, dadurch **gekennzeichnet,** daß das dünne selbsttragende Folienband bereits auf der Spenderrolle mit die Klebstoffschicht schützendem Silikonpapier beschichtet ist, das unmittelbar vor der Berührung der nassen Papierbahn abgezogen wird.

13. Verfahren nach Anspruch 11, dadurch **gekennzeichnet,** daß das dünne selbsttragende Folienband (16) mit Hilfe einer umlaufenden silikonbeschichteten Trägerbahn, welche die mit Klebstoff beschichtete Seite abdeckt, an die Papierbahn transportiert wird.

14. Verfahren nach Anspruch 13, dadurch **gekennzeichnet,** daß das dünne selbsttragende Folienband mit schützendem Silikonpapier versehen ist, das unmittelbar hinter der Spenderrolle abgezogen wird.

15. Verfahren nach Anspruch 13, dadurch **gekennzeichnet,** daß der Klebstoff unmittelbar vor der Einbringung in die Papiermaschine auf das dünne selbsttragende Folienband aufgebracht wird.

16. Verfahren nach Anspruch 11, dadurch **gekennzeichnet,** daß das dünne selbsttragende Trägerband zugeführt wird, sobald wenigstens 90 % der Papierdicke vorliegen.

## Claims

1. A paper of value having an embedded security element, preferably an optically variable element in the form of hologram, diffraction or interference structures applied to the paper surface, the security element (12) being embedded in the paper of value (10) under the surface layer of glue and the surface forming an uninterrupted, smooth, ridgeless plane, **characterized** in that the security element exists as a thin self-supporting film strip (16).

2. The paper of value of claim 1, characterized in that the film strip has a width of a few millimeters to a few centimeters.

3. The paper of value of either of the above claims, characterized in that the optically variable element is a hologram.

4. The paper of value of claim 3, characterized in that the hologram has a thickness of 10 to 50 micrometers.

5. A method for producing a paper web for papers of value having an optically variable element in the form of an element applied to the surface with a hologram, diffraction or interference structure according to one or more of claims 1 to 4, characterized by the following steps:
a) providing a transfer band to which the optically variable element or elements are applied;
b) feeding the transfer band to the wet paper web during production of the paper directly before or directly after the paper web is taken from the vat of the paper machine,
c) calendering the paper web in the paper machine together with the transfer band lying on the surface of the paper web,
d) drying and hardening the paper web,
e) removing the transfer band from the paper web and gluing the paper web to produce an interrupted smooth surface.

6. The method of claim 5, characterized in that the optically variable elements exist on the transfer band in the form of labels.

7. The method of claim 5 or 6, characterized in that the labels are coated with an adhesive on the paper side.

8. The method of claim 7, characterized in that the adhesive is a hot-melt adhesive.

9. The method of one or more of claims 5 to 8, characterized in that the transfer band is introduced into a cylinder machine between the felt web and the paper web running off the forming vat.

10. The method of one or more of claims 5 to 8, characterized in that the transfer band is applied to the side of the paper web facing away from the wet felt before the calender rollers.

11. A method for producing a paper web for papers of value having an optically variable element with a hologram, diffraction or interference structure according to one or more of claims 1 to 4, characterized by the following steps:
a) providing an optically variable element in the form of a thin self-supporting film strip (16),
b) optionally coating the film strip with adhesive on the side facing the paper web,
c) feeding the film strip (16) to the forming paper web,
d) calendering the paper web in the paper machine together with the thin self-supporting film strip (16) lying on the surface of the paper web,
e) drying, hardening and gluing the paper web to produce an uninterrupted smooth surface.

12. The method of claim 11, characterized in that the thin self-supporting film strip is already coated on the dispensing roller with silicone paper protecting the adhesive layer, which is removed directly before contact with the wet paper web.

13. The method of claim 11, characterized in that the thin self-supporting film strip (16) is transported to the paper web with the aid of a circulating silicone-coated carrier web which covers the side coated with adhesive.

14. The method of claim 13, characterized in that the thin self-supporting film strip is provided with protective silicone paper which is removed directly after the dispensing roller.

15. The method of claim 13, characterized in that the adhesive is applied to the thin self-supporting film strip directly before it is introduced into the paper machine.

16. The method of claim 11, characterized in that the thin self-supporting film strip is fed as soon as at least 90% of the paper thickness exists.

## Revendications

1. Papier fiduciaire, comportant un élément de sécurité intégré, de préférence un élément à variable optiquement, se présentant sous la forme de structure à hologramme à diffraction ou interférence, appliquée sur la surface du papier, l'élément de sécurité (12) étant noyé dans le papier fiduciaire (10) sous la couche de colle superficielle et la surface constituant un plan continu lisse sans variation de niveau, caractérisé en ce que l'élément de sécurité se présente sous la forme d'un ruban en feuille (16) autoporteur mince.

2. Papier fiduciaire selon la revendication 1, caractérisé en ce que le ruban en feuille a une largeur de quelques millimètres à quelques centimètres.

3. Papier fiduciaire selon l'une des revendications précédentes, caractérisé en ce que l'élément variable optiquement est un hologramme.

4. Papier fiduciaire selon la revendication 3, caractérisé en ce que l'hologramme a une épaisseur de 10 à 50 »m.

5. Procédé de fabrication d'une bande de papier pour des papiers fiduciaires ayant un élément variable optiquement, se présentant sous la forme d'un élément appliqué sur la surface, ayant une structure à hologramme, à diffraction ou à interférence, selon l'une ou plusieurs des revendications 1 à 4, caractérisé par les étapes ci-après :
a) préparation d'une bande de transfert, sur laquelle est (sont) appliqué(s) le ou les élément(s) variable(s) optiquement;
b) amenée de la bande de transfert pendant la fabrication de papier sur la bande de papier encore humide, directement avant ou directement après l'enlèvement de la bande de papier de la toile de la machine à papier;
c) calandrage de la bande de papier, conjointement avec la bande de transfert reposant sur la surface de la bande de papier, ceci étant fait sur la machine de production de papier;
d) séchage et durcissement de la bande de papier;
e) extraction de la bande de transfert de la bande de papier et encollage de la bande de papier pour produire une surface lisse continue.

6. Procédé selon la revendication 5, caractérisé en ce que les éléments variables optiquement se présentent sous forme d'étiquettes sur la bande de transfert.

7. Procédé selon les revendications 5 ou 6, caractérisé en ce que les étiquettes sont recouvertes côté papier avec un adhésif.

8. Procédé selon la revendication 7, caractérisé en ce que l'adhésif est un adhésif thermofusible.

9. Procédé selon l'une ou plusieurs des revendications 5 à 8, caractérisé en ce que la bande de transfert est introduite dans une machine à forme ronde, entre la bande de feutre et la bande de papier quittant la forme ronde.

10. Procédé selon l'une ou plusieurs des revendications 5 à 8, caractérisé en ce que la bande de transfert est appliquée avant le rouleau de calandrage, sur la face opposée au feutre humide, de la bande de papier.

11. Précédé de fabrication d'une bande de papier pour papier fiduciaire, avec un élément variable optiquement présentant une structure à hologramme, à diffraction ou à interférence, selon l'une ou plusieurs des revendications 1 à 4, caractérisé par les étapes suivantes :
a) préparation d'un élément variable optiquement, se présentant sous la forme d'un ruban en feuille (16) autoporteur mince,
b) le cas échéant, recouvrement du ruban en feuille par un adhésif, sur la face dirigée vers la bande de papier,
c) amenée du ruban en feuille (16) sur la bande de papier en cours de constitution,
d) calandrage de la bande de papier, conjointement avec le ruban en feuille (16) autoporteur mince reposant sur la surface de la bande, ceci étant fait sur la machine de production de papier,
e) séchage, durcissement et encollage de la bande de papier, pour produire une surface lisse continue.

12. Procédé selon la revendication 11, caractérisé en ce que le ruban en feuille (16) autoporteur mince est recouvert, déjà sur le rouleau distributeur, par du papier au silicone, assurant une protection de la couche d'adhésif et enlevé directement avant la mise en contact avec la bande de papier humide.

13. Procédé selon la revendication 11, caractérisé en ce que le ruban en feuille (16) autoporteur mince est transporté vers la bande de papier à l'aide d'une bande support en circulation, recouverte de silicone, recouvrant la face enduite d'adhésif du ruban.

14. Procédé selon la revendication 13, caractérisé en ce que le ruban en feuille autoporteur mince est pourvue d'un papier au silicone protecteur, qui est enlevé directement après le rouleau distributeur.

15. Procédé selon la revendication 13, caractérisé en ce que l'adhésif est appliqué directement avant introduction dans la machine à papier sur le ruban en feuille (16) autoporteur mince.

16. Procédé selon la revendication 11, caractérisé en ce que le ruban en feuille (16) autoporteur mince est amené dès que le papier a atteint au moins 90 % de son épaisseur.
